# EUROPÄISCHE PATENTSCHRIFT

(11) **EP 3 369 892 B1**
(45) Veröffentlichungstag und Bekanntmachung des Hinweises auf die Patenterteilung: **19.08.2020**
(21) Anmeldenummer: 17159076.3
(22) Anmeldetag: 03.03.2017
(51) Int. Cl.: F01D 9/04, F01D 5/14

(54) **KONTURIERUNG EINER SCHAUFELGITTERPLATTFORM**
CONTOURING OF A BLADE ROW PLATFORM
CONTOURNAGE D'UNE PLATE-FORME DE GRILLE D'AUBE

(43) Veröffentlichungstag der Anmeldung: 05.09.2018
(73) Patentinhaber: MTU Aero Engines AG, 80995 München (DE)
(72) Erfinder: Mahle, Inga, 77880 Sasbach (DE); Brettschneider, Markus, 85757 Karlsfeld (DE); Maatouk, Fadi, 80807 München (DE)

(56) Entgegenhaltungen:
- EP-A2- 2 372 102
- WO-A1-98/44240
- WO-A1-2015/092204
- DE-A1-102010 007 985
- US-A1- 2008 232 968

## Beschreibung

Die vorliegende Erfindung betrifft ein Schaufelgittersegment, ein Schaufelgitter, eine Plattform und einen Schaufelkanal einer Strömungsmaschine sowie eine Strömungsmaschine.

Strömungsmaschinen (wie Gas- und Dampfturbinen) weisen regelmäßig einen Strömungskanal zur Durchführung eines Fluids auf. Der Strömungskanal, der auch als Ringraum" bezeichnet wird, ist nach radial innen durch die Welle eines Rotors begrenzt und nach radial außen durch ein Gehäuse; die Bezeichnungen "radial" ebenso wie "axial" und "Umfangsrichtung" sowie davon abgeleitete Begriffe sind in dieser Schrift - sofern nichts anderes angegeben ist - stets auf eine (vorgesehene) Rotationsachse des Rotors zu verstehen.

Im Ringraum einer Strömungsmaschine sind Schaufelgitter angeordnet (für die auch die Bezeichnung "Schaufelkranz" üblich ist). Sie umfassen jeweils Leit- oder Laufschaufeln, die in Umfangsrichtung in im Wesentlichen regelmäßigen Abständen hintereinanderliegen, sowie zugehörige Plattformen, die auch als "Deckplatten" bezeichnet werden und die jeweils eine anströmseitige und eine abströmseitige Plattformkante aufweisen. Diese Plattformkanten begrenzen die den Schaufeln (bzw. Schaufelblättern) zugewandte Plattformoberfläche in axialer Richtung.

Als "anströmseitige" Plattformkante wird dabei in dieser Schrift der Rand der Plattform bezeichnet, den der im Betrieb durch den Ringraum der Strömungsmaschine führende (axiale) Hauptstrom zuerst passiert, als "abströmseitige" Plattformkante entsprechend der andere Rand. Die Angaben "stromab" bzw. "stromauf" beziehen sich entsprechend auf die axiale Hauptstromrichtung und dabei lediglich auf die axiale Position, also ungeachtet einer möglichen Verschiebung in Umfangsrichtung: Insbesondere ist in dieser Schrift ein Punkt als "stromab der Anströmkanten" liegend zu verstehen, wenn er zu einer direkten Verbindung der Anströmkanten an der Plattformoberfläche axial in Hauptstromrichtung versetzt angeordnet ist.

Die Druckseite einer Schaufel und die Saugseite einer benachbarten Schaufel begrenzen in Umfangsrichtung jeweils einen sogenannten Schaufelkanal. In radialer Richtung wird dieser Schaufelkanal innerhalb der Strömungsmaschine durch sogenannte Seitenwände begrenzt. Diese werden zum einen durch die Plattformen gebildet, zum anderen durch diesen Plattformen radial gegenüberliegende Abschnitte: Im Falle von Laufschaufeln ist eine derartige Seitenwand dabei ein radial außen liegender Abschnitt (insbesondere des Gehäuses), im Falle von Leitschaufeln ein radial innen liegender Abschnitt (insbesondere einer Rotornabe).

Der Abschnitt der Plattformoberfläche, der in axialer Richtung durch die direkten Verbindungen der Anströmkanten bzw. der Abströmkanten benachbarter Schaufelblätter an der Plattformoberfläche (bzw. durch eine Projektion einer geraden Verbindung der genannten Kanten in radialer Richtung auf die Plattformoberfläche) sowie in Umfangsrichtung durch deren Saug- bzw. Druckseite begrenzt ist, wird in dieser Schrift als "Schaufelzwischenstreifen" bezeichnet. Die Breite des Schaufelzwischenstreifens in Umfangsrichtung wird "Teilungsabstand" des Schaufelgitters genannt. Er kann insbesondere als Abstand der Anströmkanten jeweils benachbarter Schaufeln in Umfangsrichtung an der Plattformoberfläche gemessen werden. Die Tiefe des Schaufelzwischenraums in axialer Richtung, also der parallel zur vorgesehenen Rotationsachse der Strömungsmaschine gemessene Abstand der Anströmkanten der Schaufelblätter von deren Abströmkanten wird als "Gitterbreite" bezeichnet.

Eine durch einen Strömungskanal geführte Fluidströmung wird regelmäßig durch die Oberflächen der Seitenwände beeinflusst. Strömungsschichten, die nahe an diesen Oberflächen verlaufen, werden dabei aufgrund ihrer geringeren Geschwindigkeit stärker abgelenkt als von den Seitenwänden fernere Strömungsschichten. So entsteht eine Sekundärströmung, die einem axialen Hauptstrom überlagert ist und die insbesondere zu Wirbeln und Druckverlusten führt.

Zur Verringerung der Sekundärströmungen werden in die Seitenwände häufig Konturierungen in Form von Erhebungen und/oder Vertiefungen eingebracht.

Aus dem Stand der Technik ist eine Vielzahl von derartigen sogenannten "Seitenwandkonturierungen" bekannt. Exemplarisch seien die Patente bzw. Patentanmeldungen EP 2 487 329 B1, EP 2 787 172 A2, und EP 2 696 029 B1 der Anmelderin genannt.

Darüber hinaus ist aus der Druckschrift EP 1 126 132 A2 ein Strömungskanal mit einer Seitenwand bekannt, die im Bereich der Anströmkanten der Schaufelblätter eine radiale Vertiefung aufweist. Diese erstreckt sich in axialer Richtung über den überwiegenden Teil des Strömungskanals und endet erst kurz vor oder sogar hinter den Abströmkanten. Damit soll die Oberfläche des Durchflussbereichs zwischen An- und Abströmkanten lokal vergrößert werden, was die Effizienz des Rotors verbessern soll.

Die EP 2 372 088 A2 offenbart eine integral gefertigte Turbinenschaufelscheibe, die einen Kranz mit anströmseitigen und abströmseitigen Kanten aufweist, zwischen denen Laufschaufeln sowie - im Bereich der Anströmkanten der Laufschaufelblätter - Vertiefungen in der Kranzoberfläche angeordnet sind.

Die DE 10 2010 007 985 A1 offenbart eine Dampfturbine mit Statorschaufelprofilen, hinter denen ein Schlitz zur Feuchtigkeitsaufnahme angeordnet ist. Aus der WO 98/44240 A1 ist ein Strömungskanal mit einer eine Rillenstruktur aufweisenden Wand bekannt und aus der US 2008/232968 A1 eine Seitenwandkonturierung für eine Laufschaufelreihe einer Turbomaschine. Die EP 2 372 102 A2 offenbart einen Plattformabschnitt für einen Rotor einer Gasturbine und die WO 2015/092204 A1 eine Turbinenschaufel mit Plattform.

Aufgabe der vorliegenden Erfindung ist es, eine alternative Technik für eine Strömungsmaschine bereitzustellen, mit der Sekundärströme auf vorteilhafte Weise reduziert werden können.

Die Aufgabe wird gelöst durch einen Schaufelgittersegment gemäß Anspruch 1, ein Schaufelgitter nach Anspruch 11, einen Schaufelkanal gemäß Anspruch 12, eine Plattform gemäß Anspruch 13 und eine Strömungsmaschine nach Anspruch 14. Vorteilhafte Ausführungsformen sind in den Unteransprüchen, der Beschreibung und den Figuren offenbart.

Ein erfindungsgemäßes Schaufelgittersegment für ein Schaufelgitter einer Strömungsmaschine umfasst eine Plattform und mindestens zwei (benachbarte) Schaufelblätter, die entsprechend dem oben Genannten durch ihre An- und Abströmkanten auf der Plattformoberfläche einen Schaufelzwischenstreifen mit axialer Gitterbreite bestimmen. Die Plattform hat eine anströmseitige Plattformkante, die eine Kontur mit einer Vertiefung aufweist. In axialer Richtung erstreckt sich diese Vertiefung höchstens um 10% der Gitterbreite in den Schaufelzwischenstreifen hinein. Insbesondere kann die Vertiefung vollständig stromauf der Anströmkanten angeordnet sein, also nicht in den Schaufelzwischenstreifen hineinragen.

Bezogen auf die anströmseitige Plattformkante ist die Vertiefung also als lokale Ausprägung einer Linie zu verstehen, die sich aus dem Querschnitt einer in der zweidimensionalen Plattformoberfläche liegenden (flächigen) Vertiefung entlang der Plattformkante ergibt. Als eine solche "Vertiefung" ist in dieser Schrift eine lokale Ausformung in der Plattformoberfläche zu verstehen, in der sich diese zur von den Schaufelblättern abgewandten Seite hin erstreckt. Der Bezeichnung (ebenso wie Begriffen wie "abgesenkt" oder ähnlichem) liegt hier also eine Orientierung bzw. ein Koordinatensystem zugrunde, bei der die Schaufelblätter sich von der Plattformoberfläche nach "oben" erstrecken und eine Vertiefung dementsprechend in die entgegengesetzte Richtung (nach "unten") führt.

Die Vertiefung ist somit vollständig im Inneren eines Oberflächenstreifens der Plattformoberfläche angeordnet, dessen abströmseitige Begrenzung in axialer Richtung um höchstens 10% der Gitterbreite stromab der Anströmkanten verläuft; insbesondere gegenüber dieser Begrenzung ist die Vertiefung in allen ihren Punkten abgesenkt (wobei ein Rand der Vertiefung als nicht zu ihr gehörig angesehen werden kann). In der Kontur der anströmseitigen Plattformkante ist die Vertiefung vorzugsweise zusammenhängend ausgebildet. Gemäß einer speziellen Ausführungsform verläuft die abströmseitige Begrenzung sogar nicht weiter als (höchstens) 5% der Gitterbreite stromab der Anströmkanten der Schaufelblätter.

Ein erfindungsgemäßes Schaufelgittersegment kann einteilig oder zusammengesetzt sein. Insbesondere kann die Plattform einteilig sein oder zwei oder mehr Teile umfassen, von denen jeweils eines der Schaufelblätter absteht, oder die Plattform kann als mindestens ein separates Bauteil ausgebildet sein, das zwischen den Schaufelblättern angeordnet ist oder werden kann. Entsprechend ist eine erfindungsgemäße Plattform dazu eingerichtet, in Umfangsrichtung an jeder Seite an ein Schaufelblatt anzugrenzen und mit den Schaufelblättern (von denen keines, eines oder beide fest an die Plattform angeformt sein kann/können) zusammen ein erfindungsgemäßes Schaufelgittersegment gemäß einer der in dieser Schrift offenbarten Ausführungsformen auszubilden.

Ein erfindungsgemäßes Schaufelgitter umfasst mindestens ein erfindungsgemäßes Schaufelgittersegment gemäß einer der in dieser Schrift offenbarten Ausführungsformen. Eine erfindungsgemäße Strömungsmaschine umfasst ein oder mehrere erfindungsgemäße(s) Schaufelgitter.

Ein erfindungsgemäßer Schaufelkanal führt durch ein erfindungsgemäßes Schaufelgittersegment gemäß einer der in dieser Schrift offenbarten Ausführungsformen, ist also durch ein derartiges Schaufelgittersegment sowie eine dessen Plattform gegenüberliegende (der Plattformoberfläche zugewandte) Seitenwand begrenzt. Insbesondere ist der Schaufelkanal in Umfangsrichtung durch die Druckseite eines der Schaufelblätter des Schaufelgittersegments und durch die dieser gegenüberliegende Saugseite des (benachbarten) anderen der Schaufelblätter begrenzt.

Ein erfindungsgemäßes Schaufelgittersegment, ein erfindungsgemäßes Schaufelgitter, ein erfindungsgemäßer Schaufelkanal, eine erfindungsgemäße Plattform und eine erfindungsgemäße Strömungsmaschine ermöglichen jeweils eine Verbesserung der Sekundärströme und damit eine Verminderung von Verlusten im jeweiligen Naben- bzw. Gehäusebereich. So kann ein hoher Wirkungsgrad der Strömungsmaschine erzielt werden.

Das Schaufelgittersegment bzw. das Schaufelgitter bzw. der Strömungskanal bzw. die Plattform können insbesondere Teil einer Niederdruckturbine sein. Das Schaufelgitter kann ein Leitschaufelgitter oder ein Laufschaufelgitter sein, die Schaufelblätter können also jeweils Leit- oder Laufschaufelblätter sein. Die Plattform kann dazu eingerichtet sein, einen Schaufelkanal durch das Schaufelgittersegment nach radial innen oder nach radial außen zu begrenzen.

Die anströmseitige Plattformkante ist vorzugsweise dazu eingerichtet, (mindestens im Wesentlichen) angrenzend an ein weiteres (separates) Element (z.B. der Nabe oder des Gehäuses oder eines anderen Schaufelgitters) in der Strömungsmaschine verwendet zu werden. Sie kann dazu eingerichtet sein, einen Abschnitt einer Wandung eines Spaltes auszubilden, durch den Kühlungsfluid in den Ringraum der Strömungsmaschine eingeleitet wird bzw. werden kann. In Umfangsrichtung wird die anströmseitige Plattformkante (die Abschnitte mehrerer Teile einer mehrteiligen Plattform umfassen kann) vorzugsweise durch die (Umfangsrichtungs-)Positionen der Anströmkanten der beiden Schaufelblätter begrenzt; diese Begrenzungen können eine physikalische Ausprägung haben (z.B. indem die Plattform in Umfangsichtung in ihnen endet) oder lediglich abstrakt zur Definition der anströmseitigen Plattformkante festgelegt bzw. festzulegen sein. Insbesondere hat die anströmseitige Plattformkante vorzugsweise in Umfangsrichtung eine Ausdehnung (bzw. Länge), die (im Wesentlichen) gleich dem Teilungsabstand ist.

Als besonders vorteilhaft hat sich eine Ausführungsform der vorliegenden Erfindung erwiesen, bei der sich die Vertiefung entlang der anströmseitigen Plattformkante (vorzugsweise durchgehend) über mindestens 50% des Teilungsabstands erstreckt.

Vorzugsweise hat die Vertiefung eine positiven Abstand (>0) von der Druckseite des einen Schaufelblattes und/oder von der Saugseite des anderen Schaufelblattes, so dass sie die jeweilige Seite also nicht berührt. Die Vertiefung kann von den beiden Schaufelblättern gleich oder unterschiedlich weit beabstandet sein. Insbesondere kann der Abstand von der Vertiefung zur Anströmkante der einen Schaufel (z.B. der, an dessen Druckseite der Schaufelzwischenraumsbereich angrenzt) größer oder kleiner sein als der Abstand zwischen der Vertiefung und der Anströmkante der anderen Schaufel. Eine derartige axiale Asymmetrie kann einer unterschiedlichen Beeinflussung der Strömung durch Saug- und Druckseite der Schaufeln im Sinne einer Verminderung von Sekundärströmen gerecht werden.

Insbesondere hat sich eine Ausführungsform der vorliegenden Erfindung als vorteilhaft erwiesen, bei der die anströmseitige Plattformkante (bzw. ihre Kontur) asymmetrisch zu ihrer radialen Mittelachse ausgebildet ist, also einer radialen Achse, die durch die Mitte der anströmseitigen Plattformkante verläuft.

Bei einer bevorzugten Ausführungsvariante der vorliegenden Erfindung umfasst die Plattformoberfläche einen Flächenbereich, der zwischen der Vertiefung und einer Druckseite eines (des ersten) der Schaufelblätter angeordnet ist. Vorzugsweise wird ein derartiger Flächenbereich von der anströmseitigen Plattformkante erfasst. Die Kontur der anströmseitigen Plattformkante umfasst dann also einen Rand des Flächenbereichs, der im folgenden als "druckseitiger" Flächenbereich bezeichnet wird. Insbesondere kann sich ein Kantenabschnitt der anströmseitigen Plattformkante, in dem diese den druckseitigen Flächenbereich erfasst, in Umfangsrichtung vorzugsweise über mindestens 10% oder mindestens 20% des Teilungsabstandes erstrecken. Jeder Punkt der Vertiefung ist dabei vorzugsweise im Vergleich zu jedem Punkt des druckseitigen Flächenbereichs (in radialer Richtung) abgesenkt.

Analog kann die Plattformoberfläche einen Flächenbereich umfassen, der zwischen der Vertiefung und einer Saugseite des anderen (zweiten) der Schaufelblätter angeordnet ist. Vorzugsweise wird ein solcher Flächenbereich von der anströmseitigen Plattformkante erfasst. Die Kontur der anströmseitigen Plattformkante umfasst dann also einen Rand des Flächenbereichs, der im folgenden als "saugseitiger" Flächenbereich bezeichnet wird. Insbesondere kann ein Kantenabschnitt der anströmseitigen Plattformkante, in dem diese den saugseitigen Flächenbereich erfasst, sich in Umfangsrichtung vorzugsweise über mindestens 10% oder mindestens 20% des Teilungsabstandes erstrecken. Jeder Punkt der Vertiefung ist dabei vorzugsweise im Vergleich zu jedem Punkt des saugseitigen Flächenbereichs (in radialer Richtung) abgesenkt.

Als besonders vorteilhaft hat sich eine Kombination dieser Ausführungsformen erwiesen, bei der also die Plattformoberfläche sowohl einen druck- als auch einen saugseitigen Flächenabschnitt (ggf. mit den weiteren genannten Eigenschaften) umfasst. Gemäß einer Ausführungsform ist dabei ein Kantenabschnitt, in dem die anströmseitige Plattformkante den saugseitigen Flächenbereich erfasst, größer als ein Kantenabschnitt der anströmseitigen Plattformkante, in dem diese den saugseitigen Flächenbereich erfasst; bei einer anderen Variante ist es umgekehrt, und bei einer weiteren Ausführungsform sind beide Abschnitte gleich groß.

Außerhalb der Vertiefung kann die Plattformoberfläche unkonturiert ausgebildet sein.

Im Folgenden werden bevorzugte Ausführungsbeispiele der Erfindung anhand von Zeichnungen näher erläutert. Es versteht sich, dass einzelne Elemente und Komponenten auch anders kombiniert werden können als dargestellt. Bezugszeichen für einander entsprechende Elemente sind figurenübergreifend verwendet und werden ggf. nicht für jede Figur neu beschrieben.

Es zeigen schematisch:
- Figur 1:: ein abgewickeltes Schaufelgittersegment einer exemplarischen Ausführungsform der vorliegenden Erfindung in Draufsicht; und
- Figur 2:: ein abgewickeltes Schaufelgittersegment einer alternativen exemplarischen Ausführungsform der vorliegenden Erfindung in Draufsicht.

In Figur 1 ist schematisch eine exemplarische (abgewickelte) Ausführungsform eines erfindungsgemäßen Schaufelgittersegments 1 in Draufsicht dargestellt; die Blickrichtung entspricht dabei der radialen Richtung (nach außen oder nach innen, je nachdem ob die Plattform 10 Teil einer äußeren oder einer inneren Seitenwand ist). Das Schaufelgittersegment umfasst benachbarte Schaufelblätter 20, 30 und eine erfindungsgemäße Plattform 10, die eine Plattformoberfläche 12, eine (bezogen auf die vorgesehene axiale Hauptstromrichtung X) anströmseitige Plattformkante 10a und eine abströmseitige Plattformkante 10b aufweist. Die anströmseitige Plattformkante 10a kann - wenngleich nicht dargestellt - Abschnitte mehrerer Teile einer mehrteiligen Plattform umfassen. Sie ist durch die (Umfangsrichtungs-)Positionen der Anströmkanten 23, 33 der beiden Schaufelblätter 20, 30 begrenzt; insbesondere ist die Ausdehnung (bzw. Länge) der anströmseitigen Plattformkante 10a in Umfangsrichtung damit gleich dem Teilungsabstand t.

Die Druckseite 21 des einen Schaufelblatts 20 und die Saugseite 32 des anderen Schaufelblatts 30 begrenzen in Umfangsrichtung U des zugehörigen Schaufelgitters einen Schaufelzwischenstreifen 11; in axialer Richtung ist dieser Schaufelzwischenstreifen durch eine entlang der Plattform verlaufende, in der Draufsicht (also einer entsprechenden Projektion) gerade Verbindung 11a der Anströmkanten 23, 33 einerseits und durch eine entsprechende Verbindung 11b der Abströmkanten 24, 34 der Schaufelblätter 20, 30 begrenzt. Es ergibt sich eine (axiale) Gitterbreite g.

Die Plattformoberfläche weist eine Vertiefung 13 auf, die von der anströmseitigen Plattformkante 10a erfasst wird. Im Querschnitt (entlang einer Ebene, zu der die vorgesehene Rotationsachse normal ist) ergibt sich daraus, dass die anströmseitige Plattformkante 10a eine Kontur mit der Vertiefung 13 (in Form einer Senke) aufweist (in der Figur nicht unmittelbar dargestellt, aber durch sie impliziert).

Die Vertiefung ist im dargestellten Beispiel vollständig stromauf des Schaufelzwischenstreifens 11 angeordnet. Sie erstreckt sich entlang der anströmseitigen Plattformkante 10a zusammenhängend (also durchgehend) über eine Ausdehnung d, die größer ist als 50% der Teilung t. Dabei weist eine abströmseitige Begrenzung 13b der Vertiefung 13 einen sich mit ihrem Verlauf ändernden axialen Abstand zur anströmseitigen Plattformkante 10a auf; gemäß einem anderen (nicht dargestellten) Ausführungsbeispiel könnte eine abströmseitige Begrenzung der Vertiefung 13 sich im Wesentlichen ohne axiale Abweichungen in Umfangsrichtung U erstrecken, in einer radialen Projektion auf die Plattformoberfläche also parallel zur anströmseitigen Plattformkante 10a verlaufen (nicht dargestellt).

Die Plattformoberfläche weist einen zwischen der Druckseite 21 des Schaufelblatts 20 und der Vertiefung 13 angeordneten und an die vordere Plattformkante 10a heranreichenden druckseitigen Flächenabschnitt 14 sowie einen zwischen der Saugseite 32 des Schaufelblatts 30 und der Vertiefung 13 angeordneten und an die vordere Plattformkante heranreichenden saugseitigen Flächenabschnitt 15 auf. Die Vertiefung 13 ist dabei im Vergleich zu jedem Punkt des druckseitigen Abschnitts 14 und jedem Punkt des saugseitigen Abschnitts 15 vollständig in radialer Richtung abgesenkt (was in der Figur wiederum aufgrund der Darstellung als Draufsicht nicht sichtbar ist).

Der an die vordere Plattformkante 10a heranreichende druckseitige Flächenabschnitt 14 erstreckt sich in einem durchgehenden Kantenabschnitt 14a entlang der vorderen Plattformkante 10a. Analog erstreckt sich der an die vordere Plattformkante heranreichende saugseitige Abschnitt 15 in einem durchgehenden Kantenabschnitt 15a entlang der vorderen Plattformkante 10a. Im in der Figur 1 gezeigten Ausführungsbeispiel ist der Kantenabschnitt 15a kleiner als der Kantenabschnitt 14a. Insbesondere ist die anströmseitige Plattformkante 10a asymmetrisch zu ihrer (in der Figur nicht dargestellten) radialen Mittelachse, also zu einer radialen Achse, die durch die Mitte der anströmseitigen Plattformkante 10a läuft.

Figur 2 zeigt schematisch eine abgewickelte alternative Ausführungsform eines erfindungsgemäßen Schaufelgittersegments 1' in Draufsicht. Es weist wie das in Figur 1 gezeigte Schaufelgittersegment 1 Schaufelblätter 20, 30 und eine erfindungsgemäße Plattform 10 mit einer (bezogen auf die vorgesehene, axiale Hauptstromrichtung X) anströmseitigen Plattformkante 10a und einer abströmseitige Plattformkante 10b auf.

Die Plattformoberfläche der Plattform 10 des Schaufelgittersegments 1' umfasst eine entlang der anströmseitigen Plattformkante 10a verlaufende Vertiefung 13', die von der anströmseitigen Plattformkante 10a erfasst wird. Im Querschnitt (entlang einer Ebene, zu der die vorgesehene Rotationsachse normal ist) ergibt sich auch hier eine die Vertiefung 13' in Form einer zusammenhängenden Senke umfassende Kontur in der anströmseitigen Plattformkante 10a (in der Figur wiederum nicht unmittelbar dargestellt, aber durch sie impliziert).

Eine abströmseitige Begrenzung 13'b der Vertiefung 13' weist auch im in der Figur 2 gezeigten Beispiel einen sich mit ihrem Verlauf ändernden Abstand in axialer Richtung zur anströmseitigen Plattformkante 10a auf; gemäß anderen (nicht gezeigten) Ausführungsbeispielen erstreckt sich eine abströmseitige Begrenzung der Vertiefung im Wesentlichen ohne axiale Abweichungen in Umfangsrichtung (verläuft also in der Projektion auf die Plattformoberfläche parallel zur anströmseitigen Plattformkante 10a). Die Vertiefung 13' ist dabei im Inneren eines Oberflächenstreifens der Plattformoberfläche 12' angeordnet, dessen abströmseitige Begrenzung in Umfangsrichtung verläuft und um den axialen Abstand a stromab der Anströmkanten 23, 33 der Schaufelblätter 20, 30 liegt. Erfindungsgemäß gilt dabei a ≤ 0,1g, wobei g die axiale Gitterbreite ist. Die Vertiefung 13' ragt somit höchstens 10% der axialen Gitterbreite g in den Schaufelzwischenstreifen 11 hinein.

Die Plattformoberfläche weist einen zwischen der Druckseite 21 des Schaufelblatts 20 und der Vertiefung 13' angeordneten und an die vordere Plattformkante 11 heranreichenden druckseitigen Flächenabschnitt 14' sowie einen zwischen der Saugseite 32 des Schaufelblatts 30 und der Vertiefung 13' angeordneten und an die vordere Plattformkante heranreichenden saugseitigen Flächenabschnitt 15' auf. Die Vertiefung 13' ist dabei im Vergleich zu jedem Punkt des druckseitigen Abschnitts 14' und jedem Punkt des saugseitigen Abschnitts 15' vollständig in radialer Richtung abgesenkt (was in der Figur wiederum aufgrund der Darstellung als Draufsicht nicht sichtbar ist).

Der an die vordere Plattformkante heranreichende druckseitige Flächenabschnitt 14' erstreckt sich in einem Kantenabschnitt 14'a durchgehend entlang der vorderen Plattformkante 10a. Analog erstreckt sich der an die vordere Plattformkante heranreichende saugseitige Abschnitt 15' in einem Kantenabschnitt 15'a durchgehend entlang der vorderen Plattformkante 10a. Im in der Figur 2 gezeigten Ausführungsbeispiel ist der Kantenabschnitt 15'a größer als der Kantenabschnitt 14'a; in einem speziellen Ausführungsbeispiel kann der Kantenabschnitt 15'a mindestens 1,5 mal oder sogar mindestens doppelt so groß sein wie der Kantenabschnitt 14'a.

Offenbart ist ein Schaufelgittersegment 1,1' für ein Schaufelgitter einer Strömungsmaschine, das eine Plattform 10 und mindestens zwei Schaufelblätter 20, 30 umfasst, die durch ihre An- und Abströmkanten 23, 33, 24, 34 auf der Plattformoberfläche einen Schaufelzwischenstreifen 11 mit axialer Gitterbreite g bestimmen. Eine anströmseitige Plattformkante 10a weist eine Kontur mit einer Vertiefung 13, 13' auf. In axialer Richtung erstreckt sich diese Vertiefung 13, 13' höchstens um 10% der Gitterbreite g in den Schaufelzwischenstreifen 11 hinein.

Offenbart sind ferner eine entsprechende Plattform, ein Schaufelgitter, ein Schaufelkanal und eine Strömungsmaschine.

### Bezugszeichen

- 1, 1': Schaufelgittersegment

- 10: Plattform
- 10a: anströmseitige Plattformkante
- 10b: abströmseitige Plattformkante
- 11: Schaufelzwischenstreifen
- 11a: anströmseitige Begrenzung des Schaufelzwischenstreifens
- 11b: abströmseitige Begrenzung des Schaufelzwischenstreifens
- 12, 12': Plattformoberfläche
- 13, 13': Vertiefung
- 13b, 13'b: abströmseitige Begrenzung der Vertiefung
- 14, 14': druckseitiger Flächenabschnitt
- 14a, 14'a: Kantenabschnitt des druckseitigen Flächenabschnitts
- 15, 15': saugseitiger Flächenabschnitt
- 15a, 15'a: Kantenabschnitt des saugseitigen Flächenabschnitts

- 20, 30: Schaufelblatt
- 21: Druckseite des Schaufelblatts 20
- 23, 33: Anströmkante
- 24, 34: Abströmkante
- 32: Saugseite des Schaufelblatts 30

- a: axialer Abstand der abströmseitigen Begrenzung der Vertiefung 13' von den Anströmkanten 23, 33 der Schaufelblätter
- d: Erstreckung der Vertiefung 13, 13' in Umfangsrichtung
- g: axiale Gitterbreite
- t: Teilungsabstand

- U: Umfangsrichtung
- X: vorgesehene axiale Hauptstromrichtung

## Patentansprüche

1. Schaufelgittersegment (1, 1') für ein Schaufelgitter einer Strömungsmaschine, wobei das Schaufelgittersegment eine Plattform (10) mit einer Plattformoberfläche (12) und einer anströmseitigen Plattformkante (10a) sowie mindestens zwei Schaufelblätter (20, 30) umfasst, die durch ihre An- und Abströmkanten (23, 33, 24, 34) auf der Plattformoberfläche (12) einen Schaufelzwischenstreifen (11) mit axialer Gitterbreite (g) bestimmen,
wobei die anströmseitige Plattformkante (10a) eine Kontur mit einer Vertiefung (13, 13') in Form einer Senke aufweist, wobei die Vertiefung (13, 13') sich in axialer Richtung höchstens um 10% der Gitterbreite (g) in den Schaufelzwischenstreifen (11) hinein erstreckt,
**dadurch gekennzeichnet, dass** die Vertiefung (13,13') sich entlang der anströmseitigen Plattformkante (10a) durchgehend über mindestens 50% des Teilungsabstands (t) erstreckt.

2. Schaufelgittersegment nach Anspruch 1, wobei die Plattformoberfläche (12) einen zwischen einer Druckseite (21) eines ersten (20) der mindestens zwei Schaufelblätter (20, 30) und der Vertiefung (13) angeordneten und an die anströmseitige Plattformkante (10a) heranreichenden druckseitigen Flächenabschnitt (14) sowie einen zwischen einer Saugseite (32) eines zweiten (30) der mindestens zwei Schaufelblätter (20, 30) und der Vertiefung (13) angeordneten und an die anströmseitige Plattformkante (10a) heranreichenden saugseitigen Flächenabschnitt (15) aufweist, wobei die Vertiefung (13) im Vergleich zu jedem Punkt des druckseitigen Abschnitts (14) und jedem Punkt des saugseitigen Abschnitts (15) vollständig in radialer Richtung abgesenkt ist.

3. Schaufelgittersegment (1, 1') nach Anspruch 1, wobei die Plattformoberfläche einen druckseitigen Flächenbereich (14, 14') umfasst, der zwischen einer Druckseite (21) eines der Schaufelblätter (20) und der Vertiefung (13, 13') angeordnet ist.

4. Schaufelgittersegment (1, 1') nach Anspruch 2 oder 3, wobei ein Kantenabschnitt (14a, 14'a), in dem die anströmseitige Plattformkante (10a) den druckseitigen Flächenbereich (14, 14') erfasst, mindestens 10% oder mindestens 20% des Teilungsabstandes (t) umfasst.

5. Schaufelgittersegment (1, 1') nach Anspruch 1, wobei die Plattformoberfläche einen saugseitigen Flächenbereich (15, 15') umfasst, der zwischen einer Saugseite (32) eines der Schaufelblätter (30) und der Vertiefung (13, 13') angeordnet ist.

6. Schaufelgittersegment (1, 1') nach Anspruch 2 oder 5, wobei ein Kantenabschnitt (15a, 15'a), in dem die anströmseitige Plattformkante (10a) den saugseitigen Flächenbereich (15, 15') erfasst, mindestens 10% oder mindestens 20% des Teilungsabstandes (t) umfasst.

7. Schaufelgittersegment nach einem der vorhergehenden Ansprüche, wobei die Vertiefung (13) vollständig stromauf der Anströmkanten (23, 33) angeordnet ist.

8. Schaufelgittersegment nach einem der vorhergehenden Ansprüche, wobei das Schaufelgitter ein Leitschaufelgitter oder ein Laufschaufelgitter ist.

9. Schaufelgittersegment nach einem der vorhergehenden Ansprüche, wobei eine abströmseitige Begrenzung (13'b) der Vertiefung im Wesentlichen parallel zur anströmseitigen Plattformkante (10a) verläuft.

10. Schaufelgittersegment nach einem der vorhergehenden Ansprüche, wobei die anströmseitige Plattformkante (10a) asymmetrisch zu ihrer radialen Mittelachse ausgebildet ist.

11. Schaufelgitter mit zwei oder mehr Schaufelgittersegmenten (1, 1') nach einem der vorhergehenden Ansprüche.

12. Schaufelkanal einer Strömungsmaschine, der durch ein Schaufelgittersegment (1, 1') nach einem Ansprüche 1 bis 10 sowie durch eine der Plattform (10) des Schaufelgittersegments gegenüberliegende Seitenwand begrenzt ist.

13. Plattform (10) für ein Schaufelgittersegment gemäß einem der Ansprüche 1 bis 10, wobei die Plattform dazu eingerichtet ist, in Umfangsrichtung (U) an die mindestens zwei Schaufelblätter (20, 30) anzugrenzen.

14. Strömungsmaschine mit mindestens einem Schaufelgitter gemäß Anspruch 11.

## Claims

1. Blade cascade segment (1, 1') for a blade cascade of a turbomachine, the blade cascade segment comprising a platform (10) having a platform surface (12) and an upstream platform edge (10a), and least two airfoils (20, 30) which, by means of leading and trailing edges (23, 33, 24, 34) thereof, determine an intermediate blade strip (11) having an axial cascade width (g) on the platform surface (12), the upstream platform edge (10a) having a contour which has a recess (13, 13') in the shape of a depression, the recess (13, 13') extending in the axial direction into the intermediate blade strip (11) by at most 10% of the cascade width (g), **characterized in that** the recess (13, 13') extends continuously along the upstream platform edge (10a), over at least 50% of the pitch distance (t).

2. Blade cascade segment according to claim 1, wherein the platform surface (12) has a pressure-side surface portion (14) which is arranged between a pressure side (21) of a first airfoil (20) of the at least two airfoils (20, 30) and the recess (13) and extends as far as the upstream platform edge (10a), and has a suction-side surface portion (15) which is arranged between a suction side (32) of a second airfoil (30) of the at least two airfoils (20, 30) and the recess (13) and extends as far as the upstream platform edge (10a), wherein, in comparison with each point of the pressure-side portion (14) and each point of the suction-side portion (15), the recess (13) is completely lowered in the radial direction.

3. Blade cascade segment (1, 1') according to claim 1, wherein the platform surface comprises a pressure-side surface region (14, 14') which is arranged between a pressure side (21) of one of the airfoils (20) and the recess (13, 13').

4. Blade cascade segment (1, 1') according to either claim 2 or claim 3, wherein an edge portion (14a, 14'a) in which the upstream platform edge (10a) covers the pressure-side surface region (14, 14') comprises at least 10% or at least 20% of the pitch distance (t).

5. Blade cascade segment (1, 1') according to claim 1, wherein the platform surface comprises a suction-side surface region (15, 15') which is arranged between a suction side (32) of one of the airfoils (30) and the recess (13, 13').

6. Blade cascade segment (1, 1') according to either claim 2 or claim 5, wherein an edge portion (15a, 15'a) in which the upstream platform edge (10a) covers the suction-side surface region (15, 15') comprises at least 10% or at least 20% of the pitch distance (t).

7. Blade cascade segment according to any of the preceding claims, wherein the recess (13) is arranged completely upstream of the leading edges (23, 33).

8. Blade cascade segment according to any of the preceding claims, wherein the blade cascade is a guide vane cascade or a rotor blade cascade.

9. Blade cascade segment according to any of the preceding claims, wherein a downstream boundary (13'b) of the recess extends substantially in parallel with the upstream platform edge (10a).

10. Blade cascade segment according to any of the preceding claims, wherein the upstream platform edge (10a) is asymmetrical to the radial central axis thereof.

11. Blade cascade having two or more blade cascade segments (1, 1') according to any of the preceding claims.

12. Blade channel of a turbomachine that is delimited by a blade cascade segment (1, 1') according to any of claims 1 to 10, and by a lateral wall which is opposite the platform (10) of the blade cascade segment.

13. Platform (10) for a blade cascade segment according to any of claims 1 to 10, wherein the platform is designed to be adjacent to the at least two airfoils (20, 30) in the circumferential direction (U).

14. Turbomachine having at least one blade cascade according to claim 11.

## Revendications

1. Segment de grille d'aube (1, 1') destiné à une grille d'aube d'une turbomachine, le segment de grille d'aube comprenant une plate-forme (10) comportant une surface de plate-forme (12) et un bord de plate-forme côté attaque (10a), ainsi qu'au moins deux pales d'aube (20, 30) qui déterminent, par leurs bords d'attaque et leurs bords de fuite (23, 33, 24, 34), sur la surface de plate-forme (12), une bande d'aube intermédiaire (11) ayant une largeur de grille axiale (g),
le bord de plate-forme côté attaque (10a) présentant un contour comportant une dépression (13, 13') sous la forme d'une cavité, la dépression (13, 13') s'étendant à l'intérieur de la bande d'aube intermédiaire (11) dans la direction axiale sur au plus 10 % de la largeur de grille (g),
**caractérisé en ce que**
la dépression (13, 13') s'étend en continu le long du bord de plate-forme côté attaque (10a) sur au moins 50 % de la distance de pas (t).

2. Segment de grille d'aube selon la revendication 1, la surface de plate-forme (12) présentant une section de surface (14) côté pression, laquelle est disposée entre un côté de pression (21) d'une première pale d'aube (20) des au moins deux pales d'aube (20, 30) et la dépression (13), et se prolonge jusqu'au bord de plate-forme côté attaque (10a), et présentant une section de surface (15) côté aspiration, laquelle est disposée entre un côté d'aspiration (32) d'une seconde pale d'aube (30) des au moins deux pales d'aube (20, 30) et la dépression (13), et se prolonge jusqu'au bord de plate-forme côté attaque (10a), la dépression (13) étant complètement renfoncée dans la direction radiale par rapport à chaque point de la section côté pression (14) et à chaque point de la section côté aspiration (15).

3. Segment de grille d'aube (1, 1') selon la revendication 1, la surface de plate-forme comprenant une zone de surface côté pression (14, 14') qui est disposée entre un côté de pression (21) de l'une des pales d'aube (20) et la dépression (13, 13').

4. Segment de grille d'aube (1, 1') selon la revendication 2 ou 3, une section de bord (14a, 14'a) dans laquelle le bord de plate-forme côté attaque (10a) retient la zone de surface côté pression (14, 14') comprenant au moins 10 % ou au moins 20 % de la distance de pas (t).

5. Segment de grille d'aube (1, 1') selon la revendication 1, la surface de plate-forme comprenant une zone de surface côté aspiration (15, 15') qui est disposée entre un côté d'aspiration (32) de l'une des pales d'aube (30) et la dépression (13, 13').

6. Segment de grille d'aube (1, 1') selon la revendication 2 ou 5, une section de bord (15a, 15'a) dans laquelle le bord de plate-forme côté attaque (10a) retient la zone de surface côté aspiration (15, 15') comprenant au moins 10 % ou au moins 20 % de la distance de pas (t).

7. Segment de grille d'aube selon l'une des revendications précédentes, la dépression (13) étant disposée complètement en amont des bords d'attaque (23, 33).

8. Segment de grille d'aube selon l'une des revendications précédentes, la grille d'aube étant une grille d'aube directrice ou une grille d'aube mobile.

9. Segment de grille d'aube selon l'une des revendications précédentes, une délimitation côté fuite (13'b) de la dépression s'étendant sensiblement parallèlement au bord de plate-forme côté attaque (10a).

10. Segment de grille d'aube selon l'une des revendications précédentes, le bord de plate-forme côté attaque (10a) étant réalisé de manière asymétrique par rapport à son axe central radial.

11. Grille d'aube comportant deux ou plus segments de grille d'aube (1, 1') selon l'une des revendications précédentes.

12. Canal d'aube d'une turbomachine, lequel canal est délimité par un segment de grille d'aube (1, 1') selon l'une des revendications 1 à 10 ainsi que par une paroi latérale faisant face à la plate-forme (10) du segment de grille d'aube.

13. Plate-forme (10) destinée à un segment de grille d'aube selon l'une des revendications 1 à 10, la plate-forme étant conçue de sorte à être contiguë aux au moins deux pales d'aube (20, 30) dans la direction circonférentielle (U).

14. Turbomachine comportant au moins une grille d'aube selon la revendication 11.
